# EUROPÄISCHE PATENTSCHRIFT

(11) **EP 1 144 859 B1**
(45) Veröffentlichungstag und Bekanntmachung des Hinweises auf die Patenterteilung: **06.04.2005**
(21) Anmeldenummer: 00984833.4
(22) Anmeldetag: 17.10.2000
(51) Int. Cl.: F02M 59/46

(54) **EINSPRITZEINRICHTUNG UND VERFAHREN ZUM EINSPRITZEN VON FLUID**
INJECTION DEVICE AND METHOD FOR INJECTION OF FLUIDS
SYSTEME ET PROCEDE D'INJECTION DE FLUIDE

(30) Priorität: 22.10.1999 DE 19951005
(43) Veröffentlichungstag der Anmeldung: 17.10.2001
(73) Patentinhaber: ROBERT BOSCH GMBH, 70442 Stuttgart (DE)
(72) Erfinder: MAGEL, Hans-Christoph, 72793 Pfullingen (DE)
(86) Internationale Anmeldenummer: PCT/DE2000/003657
(87) Internationale Veröffentlichungsnummer: WO 2001/029409

(56) Entgegenhaltungen:
- EP-A- 0 562 046
- EP-A- 0 816 670
- US-A- 5 954 030
- US-A- 5 964 406
- US-A- 5 967 413

## Beschreibung

### Stand der Technik

Die Erfindung betrifft eine Einspritzeinrichtung mit einer Einspritzdüse, einer Ventileinrichtung zur Steuerung der Einspritzung und einem Stellelement zum Betätigen der Ventileinrichtung. Die Erfindung betrifft ferner ein Verfahren zum Einspritzen von Fluid, bei dem ein Stellelement aktiviert wird, eine Ventileinrichtung von dem Stellelement betätigt wird und eine Einspritzdüse geöffnet wird.

Eine gattungsgemäße Vorrichtung und ein gattungsgemäßes Verfahren sind beispielsweise aus der EP 0 562 046 B1 bekannt. Die Grundanforderung an ein solches System besteht darin, die Kraftstoffeinspritzung mit einem möglichst großen Einspritzdruck vorzunehmen. Ein hoher Einspritzdruck hat positive Einflüsse auf die Funktion eines Motors; zum Beispiel werden die Schadstoffemissionen und der Kraftstoffverbrauch herabgesetzt. Zur Realisierung des hohen Einspritzdruckes ist kann ein Druckverstärker vorgesehen sein, welcher durch eine hydraulische Übersetzung einen primären, etwa von einem Druckspeicher zur Verfügung gestellten Druck in den erwünschten hohen Einspritzdruck umsetzt. Durch die geeignete Wahl der mit Kraft beaufschlagten Flächen des Druckverstärkers und die Gegenkräfte elastischer Mittel kann eine geeignete Druckverstärkung eingestellt werden.

Um die Einspritzung anzusteuern, ist eine Ventileinrichtung vorgesehen, die ihrerseits von einem Stellelement, etwa einem Magnetventil oder einem Piezoaktor betrieben wird. Diese Ventileinrichtung dient sowohl der Zuführung des primären zu verstärkenden Druckes zu dem Druckverstärker als auch zur Entlastung und zur Wiederbefüllung des Druckverstärkers nach erfolgter Druckverstärkung und der damit einhergehenden Einspritzung durch die Einspritzdüse.

Der Stand der Technik verwendet als Ventileinrichtung ein 3/2-Ventil. In einem ersten Schaltzustand des 3/2-Ventils ist der Kraftstofffluß zwischen einem Kraftstoffeinlaß und der Primärseite des Druckverstärkers gesperrt. Andererseits liegt eine Verbindung zwischen der Primärseite des Druckverstärkers und dem Lecksystem vor. Wird nun das Stellelement der Einspritzeinrichtung betätigt, so geht das 3/2-Ventil in einen Übergangszustand über, in dem sowohl eine Verbindung zwischen dem Kraftstoffeinlaß und der Primärseite des Druckverstärkers als auch zwischen der Primärseite des Druckverstärkers und dem Lecksystem besteht. Bei weiterer Betätigung des Stellelementes wird der zweite Schaltzustand des 3/2-Ventils angenommen, in welchem die Verbindung der Primärseite des Druckverstärkers mit dem Lecksystem gesperrt ist, die Verbindung zwischen dem Kraftstoffeinlaß und der Primärseite jedoch weiterhin geöffnet bleibt. Beim Entlasten bzw. beim Wiederbefüllen des Druckverstärkers nimmt das 3/2-Ventil die genannten Schaltzustände in umgekehrter Reihenfolge ein.

Bei der beschriebenen Lösung des Standes der Technik hat es sich als besonders problematisch erwiesen, daß hohe Leckmengen auftreten. Diese verschlechtern den Wirkungsgrad des Einspritzsystems. Ferner ist ein 3/2-Ventil für Hochdruckanwendungen nur bedingt geeignet, insbesondere im Hinblick auf Fertigung und Dichtung.

Eine gattungsgemäße Druckverstärkung ist insbesondere im Zusammenhang mit einem Common-Rail-System nützlich. Bei der Speichereinspritzung "Common-Rail" sind die primäre Druckerzeugung und die Einspritzung entkoppelt. Der Einspritzdruck wird unabhängig von der Motordrehzahl und der Einspritzmenge erzeugt und im "Rail" (Kraftstoffspeicher) für die Einspritzung bereitgestellt. Auf diese Weise läßt sich grundsätzlich ein günstiger Einspritzverlauf realisieren, da insbesondere Einspritzdruck und Einspritzmenge für jeden Betriebspunkt des Motors unabhängig voneinander festgelegt werden können. Allerdings ist der Druck im Common-Rail zur Zeit noch auf ca. 1600 bar begrenzt, so daß aus Emissionsgründen und Gründen des Kraftstoffverbrauchs eine Erhöhung des Druckes erwünscht ist. Ein Druckverstärker in Kombination mit einem Common-Rail-System könnten somit besonders gute Ergebnisse liefern. Gleichwohl existieren die oben erwähnten Probleme durch die Verwendung des 3/2-Ventils, was insgesamt einen schädlichen Einfluß auf die Funktion des Einspritzsystems nimmt.

### Vorteile der Erfindung

Die erfindungsgemäße Einspritzeinrichtung gemäß Anspruch 1 baut auf dem Stand der Technik dadurch auf, daß die Ventileinrichtung mindestens ein erstes Ventil und ein zweites Ventil aufweist, welche von dem Stellelement über einen gemeinsamen hydraulischen Kopplungsraum betätigbar sind. Auf diese Weise werden z.B. die Nachteile vermieden, die mit der Verwendung eines 3/2-Ventils beim Stand der Technik auftreten. Da die beiden Ventile durch dasselbe Stellelement betätigbar sind, wird an dieser Stelle der apparative Aufwand im Vergleich zur Verwendung eines einzigen 3/2-Ventils nicht erhöht, so daß insgesamt eine Verbesserung des Systems vorliegt. Beispielsweise kann erreicht werden, daß die Ventile durch eine geeignete Einstellung elastischer Mittel zu unterschiedlichen Zeitpunkten auf die Betätigung durch das Stellelement reagieren. Der hydraulische Kopplungsraum dient auch einer eventuell erforderlichen Kraft-Weg-Übersetzung sowie dem Ausgleich von Toleranzen, z.B. Längenänderungen.

Bevorzugt ist ein Druckverstärker zum Verstärken eines primären Druckes vorgesehen, welcher von der Ventileinrichtung betätigbar ist. Auf diese Weise läßt sich besonders gut ein hoher Einspritzdruck realisieren. Da es nicht mehr erforderlich ist, ein 3/2-Ventil vorzusehen, können die großen Druckdifferenzen, die aufgrund des Druckverstärkers entstehen, unter Vermeidung hoher Leckverluste beherrscht werden.

Vorzugsweise ist das Stellelement ein Piezoaktor. Piezoaktoren haben sich als elektronisch ansteuerbare Stellelemente bewährt, insbesondere da sie in ihrem Aufbau kompakt sind und zuverlässig arbeiten. Ferner ist die Stellfunktion durch Veränderung der Parameter (Spannung, Impulsdauer) der Ansteuerung veränderbar.

Vorzugsweise wird der primäre Druck von einem Common-Rail zur Verfügung gestellt. Es ist somit möglich, die Vorteile eines Common-Rail-Systems mit der druckverstärkten Einspritzeinrichtung zu kombinieren. Der Common-Rail-Druck, welcher zur Zeit auf ca. 1600 bar begrenzt ist, kann druckverstärkt werden; somit werden Emissionen und der Kraftstoffverbrauch reduziert.

Vorteilhafterweise ist das Einspritzsystem druckgesteuert. Auf diese Weise läßt sich sicherstellen, daß die Einspritzdüse tatsächlich erst oberhalb eines bestimmten Schwellendruckes öffnet. Hierdurch sind die Vorteile der Einspritzung bei hohem Druck unter allen Umständen gewährleistet.

Vorzugsweise trennt das erste Ventil in einem ersten Zustand den primären Druck von einem Niederdruckraum des Druckverstärkers, und das erste Ventil koppelt in einem zweiten Zustand den primären Druck in den Niederdruckraum des Druckverstärkers ein. Damit wird das erste Ventil als Zumeßventil verwendet, wobei seine Öffnungszustände die Systemversorgung mit Kraftstoff entscheidend bestimmen.

Es ist von Vorteil, wenn das zweite Ventil in einem ersten Zustand einen Niederdruckraum des Druckverstärkers mit einem Lecksystem koppelt und das zweite Ventil in einem zweiten Zustand den Niederdruckraum des Druckverstärkers von dem Lecksystem trennt. Das zweite Ventil kann somit als Entlastungsventil für den Druckverstärker dienen; ferner kann die Befüllung des Druckverstärkers über das zweite Ventil erfolgen.

Besonders vorteilhaft ist es, wenn das erste Ventil und das zweite Ventil so aufeinander abgestimmt sind, daß durch Betätigen des Stellelementes zunächst das zweite Ventil aus seinem ersten Zustand in seinen zweiten Zustand überführbar ist und daraufhin das erste Ventil aus seinem ersten Zustand in seinen zweiten Zustand überführbar ist. Es wird somit erreicht, daß sich die Öffnungsquerschnitte der Ventile nicht überlagern. Dies führt zu einer deutlichen Verringerung der anfallenden Leckmenge, denn das zweite Ventil ist bereits geschlossen, wenn das erste Ventil noch in seinem geschlossenen Ausgangszustand verharrt. Weiterhin ist ein mehrmaliges (getaktetes) Öffnen und Schließen des ersten Ventils bei geschlossenem zweiten Ventil möglich.

Vorzugsweise ist ein Niederdruckraum des Druckverstärkers mit einem Hochdruckraum des Druckverstärkers über ein Rückschlagventil verbunden, über welches der Hochdruckraum befüllbar ist. Eine solche Befüllung des Hochdruckraums ist bei jedem Einspritzzyklus erforderlich, damit Fluid für die Hochdruckeinspritzung zur Verfügung steht. Ein Rückschlagventil verhindert, daß der hohe Druck aus dem Hochdruckraum des Druckverstärkers in den Niederdruckraum des Druckverstärkers gelangt; andererseits ermöglicht das Rückschlagventil die Befüllung des Hochdruckraumes aus dem Niederdruckraum.

Es kann auch von Vorteil sein, wenn ein Hochdruckraum des Druckverstärkers mit dem Lecksystem über ein Rückschlagventil verbunden ist. Auf diese Weise ist es möglich, den Niederdruckraum und den Hochdruckraum des Druckverstärkers vollständig voneinander zu entkoppeln und die Wiederbefüllung des Hochdruckraumes durch das im Lecksystem vorhandene Fluid vorzunehmen.

Vorzugsweise ist ein Differenzraum des Druckverstärkers über ein Rückschlagventil mit dem Lecksystem verbunden, so daß der Differenzraum nicht befüllt wird. Das Rückschlagventil ermöglicht zwar, daß die in dem Differenzraum auftretende Leckmenge in das Lecksystem abtritt; das Rückschlagventil verhindert jedoch, daß eine Befüllung des Differenzraums erfolgt, was das gesamte zu befüllende Volumen in vorteilhafter Weise verringert.

Es kann auch vorteilhaft sein, wenn anstelle des Niederdruckraumes der Hochdruckraum des Druckverstärkers über das zweite Ventil entlastbar ist. Auf diese Weise kann eine schnellere Entlastung der Einspritzdüse erfolgen als bei der Variante mit einer Entlastung auf der Niederdruckseite des Druckverstärkers. Allerdings ist bei der Entlastung des Hochdruckraums über das zweite Ventil zu berücksichtigen, daß das Ventilsystem eine erhöhte Belastung aufgrund des hohen Druckes im Hochdruckraum erfährt.

Es kann nützlich sein, daß das erste Ventil und/oder das zweite Ventil (ein) 2/2-Ventil ist/sind. Hiermit sind die erforderlichen logischen Schaltfunktionen ausführbar, welche im Stand der Technik von einem 3/2-Ventil übernommen werden.

Vorzugsweise sind das erste Ventil und das Stellelement so aufeinander abgestimmt, daß das erste Ventil kontinuierlich oder stufenweise in unterschiedliche Öffnungszustände mit unterschiedlichen Öffnungsquerschnitten überführbar ist. Dies kann beispielsweise im Zusammenhang mit einer Voreinspritzung von Vorteil sein. Über eine Drosselung im Ventilsitz des ersten Ventils können sehr kleine Voreinspritzmengen mit reduziertem Einspritzdruck realisiert werden. Dazu wird das Zusammenspiel des ersten Ventils und des Stellelementes so gestaltet, daß eine kontinuierliche Querschnittsteuerung des ersten Ventils oder ein stufenweises Öffnen des ersten Ventils ermöglicht wird. Hierbei kann die schnelle Schaltzeit eines Piezoaktors vorteilhaft ausgenutzt werden. Ebenfalls kann aufgrund der Querschnittsteuerung des ersten Ventils eine Formung des Einspritzverlaufes erreicht werden.

Die Erfindung baut auf dem gattungsgemäßen Verfahren gemäß Anspruch 13 dadurch auf, daß ein erstes Ventil und ein zweites Ventil der Ventileinrichtung von dem Stellelement über einen gemeinsamen hydraulischen Kopplungsraum betätigt werden. Obwohl zwei Ventile als Ersatz für ein 3/2-Ventil verwendet werden, kann der Verfahrensablauf gleichwohl einfach gestaltet werden. Es ist nur ein einziges Stellelement und dessen vorzugsweise elektronische Ansteuerung erforderlich, um sowohl das erste Ventil als auch das zweite Ventil zu betätigen.

Vorzugsweise wird ein Druckverstärker zum Verstärken eines primären Druckes durch die Ventileinrichtung betätigt. Auf diese Weise läßt sich in dem System ein vorteilhaft hoher Einspritzdruck verwirklichen.

Bevorzugt wird die Einspritzdüse geöffnet, wenn in ihrem Zuführbereich ein bestimmter Druck überschritten wird. Ein solches druckgesteuertes System ist insbesondere bei der vorteilhaften Verwendung hoher Einspritzdrücke zu bevorzugen, da die steuernde Größe - der Druck - gleichzeitig der entscheidende Parameter für die Qualität der Einspritzung ist.

Vorzugsweise ist das Verfahren so weitergebildet, daß beim Betätigen des Stellelementes ein Niederdruckraum des Druckverstärkers von einem Lecksystem durch Schließen des zweiten Ventils entkoppelt wird, daraufhin der primäre Druck in den Niederdruckraum durch Öffnen des ersten Ventils eingekoppelt wird, daraufhin der Druck in einem Zuführbereich der Einspritzdüse einen bestimmten Druck überschreitet, so daß die Einspritzdüse öffnet, daraufhin das erste Ventil schließt und daraufhin das zweite Ventil öffnet, so daß die Einspritzung beendet und der Druckverstärker entlastet wird. Durch diesen Verfahrensablauf wird erreicht, daß sich die Öffnungsquerschnitte der beiden Ventile nicht überschneiden, was zu einer vorteilhaften Reduzierung der Leckmenge führt. Ferner sind die Schaltzustände dazu geeignet, einen raschen Druckaufbau zu ermöglichen und ebenso eine zuverlässige Entlastung des Druckverstärkers und der Einspritzdüse zu verwirklichen. Weiterhin sind mehrere Schaltvorgänge des ersten Ventils bei geschlossenem zweiten Ventil möglich.

Vorzugsweise wird der Hochdruckraum des Druckverstärkers über ein Rückschlagventil befüllt, über welches er mit dem Niederdruckraum verbunden ist. Da im Niederdruckraum bei offenem Ventil ein ausreichendes Fluidreservoir vorhanden ist, ist es nützlich, dieses zur Befüllung des Hochdruckraumes über ein Rückschlagventil zu nutzen. Umgekehrt kann durch das Rückschlagventil der hohe Druck aus dem Hochdruckraum nicht in den Niederdruckraum des Druckverstärkers übertreten; er wird vollständig zur Ansteuerung der Einspritzdüse genutzt.

Es kann auch vorteilhaft sein, daß der Hochdruckraum des Druckverstärkers über ein Rückschlagventil befüllt wird, über welches er mit dem Lecksystem verbunden ist. Es liegt dann eine vollständige Entkopplung von Niederdruckraum und Hochdruckraum des Druckverstärkers vor, und gleichwohl wird eine Befüllung des Hochdruckraumes aus einem Reservoir ausreichender Größe ermöglicht.

Es kann auch nützlich sein, wenn der Hochdruckraum des Druckverstärkers über das zweite Ventil entlastet wird. Dies kann unter Umständen zu einer schnelleren Entlastung führen, wobei allerdings zu berücksichtigen ist, daß die Ventileinrichtung höhere Drücke ertragen muß.

Vorzugsweise wird das erste Ventil kontinuierlich oder stufenweise in verschiedene Öffnungszustände überführt. Es läßt sich auf diese Weise mit dem ersten Ventil als Zumeßventil eine Formung des Einspritzverlaufes sowie eine Voreinspritzung mit kleiner Voreinspritzmenge und reduziertem Einspritzdruck realisieren. Begünstigt wird dies durch die mit einem Piezoaktor möglichen schnellen Schaltzeiten.

Der Erfindung liegt die überraschende Erkenntnis zugrunde, daß durch die Verwendung von zwei Ventilen eine Einspritzeinrichtung, insbesondere mit Druckverstärker, in zuverlässiger Weise gesteuert werden kann. Die Nachteile, welche bei der Verwendung eines 3/2-Ventils auftreten, werden beseitigt; ferner tritt keine unvorteilhafte Erhöhung des apparativen Aufwandes ein. Dabei ist hervorzuheben, daß nur ein einziges Stellelement zum Betreiben beider Ventile ausreichend ist.

### Zeichnung

Die Erfindung wird nun mit Bezug auf die begleitende Zeichnung anhand einer bevorzugten Ausführungsform beispielhaft beschrieben.

Figur 1 ist eine schematische Darstellung einer Einspritzeinrichtung gemäß der Erfindung.

### Beschreibung des Ausführungsbeispiels

Figur 1 zeigt eine Einspritzeinrichtung 10, welche insbesondere bei Dieselmotoren einsetzbar ist. Die Einspritzeinrichtung 10 umfaßt eine Einspritzdüse 12, mit welcher Dieselkraftstoff in den Brennraum 14 eines Motors eingespritzt wird. Der Einspritzdüse 12 wird mit hohem Druck Kraftstoff aus einem Druckverstärker 16 zugeführt. Dieser Druckverstärker 16 wird von einer Ventileinrichtung betrieben, die ein erstes 2/2-Ventil 18 und ein zweites 2/2-Ventil 20 aufweist. Beide 2/2-Ventile 18, 20 werden durch ein einziges Stellelement betätigt, welches im vorliegenden Ausführungsbeispiel als Piezoaktor 22 realisiert ist. Der Piezoaktor 22 steuert die beiden 2/2-Ventile über einen gemeinsamen Kopplungsraum 24 an. Der primäre Druck wird dem ersten 2/2-Ventil von einem Common-Rail 26 zugeführt, in welchem gängigerweise ein Druck zwischen 300 und 1000 bar herrscht, wobei Maximaldrükke von 1600 bar im Common-Rail 26 erreichbar sind. Der Druck im Common-Rail 26 wird durch eine mengengeregelte Hochdruckpumpe 28 aufgebaut, welche mit einem Kraftstofftank 30 in Verbindung steht.

Um einen Einspritzvorgang einzuleiten wird der Piezoaktor 22 aktiviert. Die Kraft des Piezoaktors 22 wird über den Kopplungsraum 24 gleichzeitig auf das erste 2/2-Ventil 18 und das zweite 2/2-Ventil 20 übertragen. Im Ausgangszustand ist das erste 2/2-Ventil 18 geschlossen, während das zweite 2/2-Ventil 20 geöffnet ist. Der geschlossene Zustand des ersten 2/2-Ventils 18 bewirkt, daß der Niederdruckraum 32 des Druckverstärkers 16 von dem primären Druck im Common-Rail 26 entkoppelt ist. Der offene Zustand des zweiten 2/2-Ventils 20 hat zur Folge, daß der Niederdruckraum 32 des Druckverstärkers 16 mit einem Lecksystem 34 verbunden ist. Wird nun die Kraft von dem Piezoaktor 22 über den Kopplungsraum 24 auf die 2/2-Ventile 18, 20 übertragen, so schließt zunächst das zweite 2/2-Ventil 20, und erst danach öffnet das erste 2/2-Ventil 18. Diese Schaltfolge läßt sich durch einen Abgleich der beiden beteiligten 2/2-Ventile erreichen, insbesondere durch eine geeignete Wahl der beteiligten hydraulischen Angriffsflächen sowie der elastischen Kräfte. Durch die Schaltreihenfolge der 2/2-Ventile wird erreicht, daß ein Druckaufbau im Niederdruckraum 32 des Druckverstärkers 16 erst zu einem Zeitpunkt stattfindet, zu dem die Verbindung zwischen dem Niederdruckraum 32 und dem Lecksystem 34 bereits durch das zweite 2/2-Ventil 20 gesperrt ist. Der Druckaufbau im Niederdruckraum 32 des Druckverstärkers 16 kann somit rasch erfolgen, und durch eine fehlende Überlappung der Öffnungsquerschnitte beider 2/2-Ventile wird die auftretende Leckmenge erheblich reduziert. Der in dem Niederdruckraum 32 des Druckverstärkers 16 erzeugte Druck wird von dem Druckverstärker 16 verstärkt, so daß ein hoher Druck im Hochdruckraum 36 des Druckverstärkers 16 auftritt. Dieser wird an die druckgesteuerte Einspritzdüse 12 überführt, die Einspritzdüse 12 öffnet bei Überschreitung eines Schwellendruckes, und die Einspritzung erfolgt bei dem entsprechend hohen Druckpunkt.

Bewegen sich nun die 2/2-Ventile 18, 20 - zuerst das erste 2/2-Ventil 18 und daraufhin das zweite 2/2-Ventil 20 - durch Deaktivierung des Piezoaktors 22 wieder in ihre Ausgangsstellung, so kann der Druckverstärker 16 über das zweite 2/2-Ventil 20 entlastet und befüllt werden. Die Befüllung des Hochdruckraumes erfolgt dabei über ein Rückschlagventil 38, welches zwischen dem Niederdruckraum 32 und dem Hochdruckraum 36 des Druckverstärkers 16 angeordnet ist. Beim zuvor beschriebenen Einspritzvorgang hat dieses Rückschlagventil 38 die Aufgabe einen Fluidfluß vom Hochdruckraum 36 in den Niederdruckraum 32 des Druckverstärkers 16 zu verhindern. Die weitere im Differenzraum 40 des Druckverstärkers 16 auftretende Leckmenge wird über ein Rückschlagventil 42 in das Lecksystem 34 abgeführt. Das Vorsehen eines Rückschlagventils 32 vermeidet die Befüllung des Differenzraums 40 während der Entlastung des Druckverstärkers 16 und reduziert somit die beteiligten zu befüllenden Volumina in vorteilhafter Weise.

Der beschriebene prinzipielle Verfahrensablauf läßt sich in vielfältiger Weise modifizieren, insbesondere im Hinblick auf eine Unterscheidung zwischen Voreinspritzung und Haupteinspritzung sowie auf die Formung des Einspritzverlaufes. Derartige Veränderungen lassen sich in vorteilhafter Weise durch eine Anpassung des Systems aus Piezoaktor 22 und dem ersten 2/2-Ventil 18 bewerkstelligen, insbesondere durch ein graduelles Öffnen des ersten 2/2-Ventils in kontinuierlicher oder diskontinuierlicher Weise. Die Anpassung des ersten 2/2-Ventils erfolgt dabei über die beteiligten hydraulischen Querschnitte.

Die vorhergehende Beschreibung der Ausführungsbeispiele gemäß der vorliegenden Erfindung dient nur zu illustrativen Zwecken und nicht zum Zwecke der Beschränkung der Erfindung. Im Rahmen der Erfindung sind verschiedene Änderungen und Modifikationen möglich, ohne den Umfang der Erfindung, wie in den Ansprüchen definiert, zu verlassen.

## Patentansprüche

1. Einspritzeinrichtung mit einer Einspritzdüse (12), einer Ventileinrichtung (18, 20) zur Steuerung der Einspritzung und einem Stellelement (22) zum Betätigen der Ventileinrichtung (18, 20), **dadurch gekennzeichnet, daß** die Ventileinrichtung mindestens ein erstes Ventil (18) und ein zweites Ventil (20) aufweist, welche von dem Stellelement (22) über einen gemeinsamen hydraulischen Kopplungsraum (24) betätigbar sind.

2. Einspritzeinrichtung nach Anspruch 1, **dadurch gekennzeichnet, daß** ein Druckverstärker zum Verstärken eines primären Druckes vorgesehen ist, welcher von der Ventileinrichtung (18, 20) betätigbar ist.

3. Einspritzeinrichtung nach Anspruch 1 oder 2, **dadurch gekennzeichnet, daß** das Stellelement ein Piezoaktor (22) ist.

4. Einspritzeinrichtung nach Anspruch 2 oder 3, **dadurch gekennzeichnet, daß** sie in einem Common-Rail-System angeordnet ist.

5. Einspritzeinrichtung nach einem der vorangehenden Ansprüche, **dadurch gekennzeichnet, daß** sie druckgesteuert ist.

6. Einspritzeinrichtung nach einem der Ansprüche 2 bis 5, **dadurch gekennzeichnet, daß** das erste Ventil (18) in einem ersten Zustand den primären Druck von einem Niederdruckraum (32) des Druckverstärkers (16) trennt, daß das erste Ventil (18) in einem zweiten Zustand den primären Druck in den Niederdruckraum (32) des Druckverstärkers (16) einkoppelt, daß das zweite Ventil (20) in einem ersten Zustand einen Niederdruckraum (32) des Druckverstärkers (16) mit einem Lecksystem (34) koppelt und daß das zweite Ventil (20) in einem zweiten Zustand den Niederdruckraum (32) des Druckverstärkers (16) von dem Lecksystem (34) trennt.

7. Einspritzeinrichtung nach einem der vorangehenden Ansprüche, **dadurch gekennzeichnet, daß** das erste Ventil (18) und das zweite Ventil (20) so aufeinander abgestimmt sind, daß durch Betätigen des Stellelementes (22) zunächst das zweite Ventil (20) aus seinem ersten Zustand in seinen zweiten Zustand überführbar ist und daraufhin das erste Ventil (18) aus seinem ersten Zustand in seinen zweiten Zustand überführbar ist.

8. Einspritzeinrichtung nach einem der Ansprüche 2 bis 7, **dadurch gekennzeichnet, daß** ein Niederdruckraum (32) des Druckverstärkers (16) mit einem Hochdruckraum (36) des Druckverstärkers (16) über ein Rückschlagventil (38) verbunden ist, über welches der Hochdruckraum (36) des Druckverstärkers (16) befüllbar ist, und daß ein Hochdruckraum (36) des Druckverstärkers (16) mit einem Lecksystem (34) über ein Rückschlagventil verbunden ist.

9. Einspritzeinrichtung nach einem der Ansprüche 2 bis 8, **dadurch gekennzeichnet, daß** ein Differenzraum (40) des Druckverstärkers (16) über ein Rückschlagventil (42) mit einem Lecksystem (34) verbunden ist, so daß der Differenzraum (40) nicht befüllt wird.

10. Einspritzeinrichtung nach einem der Ansprüche 2 bis 9, **dadurch gekennzeichnet, daß** ein Hochdruckraum (36) des Druckverstärkers (16) über das zweite Ventil (20) entlastbar ist.

11. Einspritzeinrichtung nach einem der vorangehenden Ansprüche, **dadurch gekennzeichnet, daß** das erste Ventil (18) und/oder das zweite Ventil (20) ein 2/2-Ventil ist, bzw. 2/2-Ventile sind.

12. Einspritzeinrichtung nach einem der Ansprüche 1 bis 10, **dadurch gekennzeichnet, daß** das erste Ventil (18) und das Stellelement (22) so aufeinander abgestimmt sind, daß das erste Ventil (18) kontinuierlich oder stufenweise in unterschiedliche Öffnungszustände mit unterschiedlichen Öffnungsquerschnitten überführbar ist.

13. Verfahren zum Einspritzen von Fluid, bei dem ein Stellelement (22) aktiviert wird, eine Ventileinrichtung (18, 20) von dem Stellelement (22) betätigt wird und eine Einspritzdüse (12) geöffnet wird, **dadurch gekennzeichnet, daß** ein erstes Ventil (18) und ein zweites Ventil (20) der Ventileinrichtung (18,20) von dem Stellelement (22) über einen gemeinsamen hydraulischen Kopplungsraum (24) betätigt werden.

14. Verfahren nach Anspruch 13, **dadurch gekennzeichnet, daß** ein Druckverstärker (16) zum Verstärken eines primären Drukkes durch die Ventileinrichtung (18,20) betätigt wird.

15. Verfahren nach Anspruch 13 oder 14, **dadurch gekennzeichnet, daß** die Einspritzdüse (12) geöffnet wird, wenn in ihrem Zuführbereich ein bestimmter Druck überschritten wird.

16. Verfahren nach Anspruch 14 oder 15, **dadurch gekennzeichnet, daß** beim Betätigen des Stellelementes (22) ein Niederdruckraum (32) des Druckverstärkers (16) von einem Lecksystem (34) durch Schließen des zweiten Ventils (20) entkoppelt wird, daraufhin der primäre Druck in den Niederdruckraum (32) durch Öffnen des ersten Ventils (18) eingekoppelt wird, daraufhin der Druck in einem Zuführbereich der Einspritzdüse (12) einen bestimmten Druck überschreitet, so daß die Einspritzdüse (12) öffnet, daraufhin das erste Ventil (18) schließt und daraufhin das zweite Ventil (20) öffnet, so daß die Einspritzung beendet und der Druckverstärker (16) entlastet wird.

17. Verfahren nach einem der Ansprüche 14 bis 16, **dadurch gekennzeichnet, daß** ein Hochdruckraum (36) des Druckverstärkers (16) über ein Rückschlagventil (38) befüllt wird, über welches er mit einem Niederdruckraum (32) des Druckverstärkers (16) verbunden ist.

18. Verfahren nach einem der Ansprüche 14 bis 17, **dadurch gekennzeichnet, daß** ein Hochdruckraum (36) des Druckverstärkers (16) über ein Rückschlagventil befüllt wird, über welches er mit einem Lecksystem (34) verbunden ist.

19. Verfahren nach einem der Ansprüche 14 bis 18, **dadurch gekennzeichnet, daß** ein Hochdruckraum (36) des Druckverstärkers (16) über das zweite Ventil (20) entlastet wird.

20. Verfahren nach einem der Ansprüche 13 bis 19, **dadurch gekennzeichnet, daß** das erste Ventil (18) kontinuierlich oder stufenweise in verschiedene Öffnungszustände mit verschiedenen Öffnungsquerschnitten überführt wird.

## Claims

1. Injection device having an injection nozzle (12), a valve device (18, 20) for controlling the injection and an actuating element (22) for actuating the valve device (18, 20), **characterized in that** the valve device has at least a first valve (18) and a second valve (20) which can be actuated by the actuating element (22) via a common hydraulic coupling space (24).

2. Injection device according to Claim 1, **characterized in that** a pressure booster for boosting a primary pressure is provided which can be actuated by the valve device (18, 20).

3. Injection device according to Claim 1 or 2, **characterized in that** the actuating element is a piezoelectric actuator (22).

4. Injection device according to Claim 2 or 3, **characterized in that** it is arranged in a common rail system.

5. Injection device according to one of the preceding claims, **characterized in that** it is pressure-controlled.

6. Injection device according to one of Claims 2 to 5, **characterized in that** the first valve (18) separates the primary pressure from a low-pressure space (32) of the pressure booster (16) in a first state, **in that** the first valve (18) couples the primary pressure into the low-pressure space (32) of the pressure booster (16) in a second state, **in that** the second valve (20) couples a low-pressure space (32) of the pressure booster (16) to a leakage system (34) in a first state, and **in that** the second valve (20) separates the low-pressure space (32) of the pressure booster (16) from the leakage system (34) in a second state.

7. Injection device according to one of the preceding claims, **characterized in that** the first valve (18) and the second valve (20) are adapted to one another in such a way that, by actuating the actuating element (22), first of all the second valve (20) can be transferred from its first state into its second state and, subsequently, the first valve (18) can be transferred from its first state into its second state.

8. Injection device according to one of Claims 2 to 7, **characterized in that** a low-pressure space (32) of the pressure booster (16) is connected to a high-pressure space (36) of the pressure booster (16) via a non-return valve (38), via which the high-pressure space (36) of the pressure booster (16) can be filled, and **in that** a high-pressure space (36) of the pressure booster (16) is connected to a leakage system (34) via a non-return valve.

9. Injection device according to one of Claims 2 to 8, **characterized in that** a differential space (40) of the pressure booster (16) is connected via a non-return valve (42) to a leakage system (34), with the result that the differential space (40) is not filled.

10. Injection device according to one of Claims 2 to 9, **characterized in that** a high-pressure space (36) of the pressure booster (16) can be relieved via the second valve (20).

11. Injection device according to one of the preceding claims, **characterized in that** the first valve (18) and/or the second valve (20) is/are a 2/2-way valve or 2/2-way valves.

12. Injection device according to one of Claims 1 to 10, **characterized in that** the first valve (18) and the actuating element (22) are adapted to one another in such a way that the first valve (18) can be transferred continuously or in steps into different opening states having different opening cross sections.

13. Method for injecting fluid, in which an actuating element (22) is activated, a valve device (18, 20) is actuated by the actuating element (22) and an injection nozzle (12) is opened, **characterized in that** a first valve (18) and a second valve (20) of the valve device (18, 20) are actuated by the actuating element (22) via a common hydraulic coupling space (24).

14. Method according to Claim 13, **characterized in that** a pressure booster (16) for boosting a primary pressure is actuated by the valve device (18, 20).

15. Method according to Claim 13 or 14, **characterized in that** the injection nozzle (12) is opened when a specific pressure is exceeded in its inlet region.

16. Method according to Claim 14 or 15, **characterized in that**, when the actuating element (22) is actuated, a low-pressure space (32) of the pressure booster (16) is decoupled from a leakage system (34) by closure of the second valve (20), the primary pressure is subsequently coupled into the low-pressure space (32) by opening the first valve (18), the pressure in an inlet region of the injection nozzle (12) subsequently exceeds a specific pressure, with the result that the injection nozzle (12) opens, the first valve (18) subsequently closes and the second valve (20) subsequently opens, with the result that the injection process is ended and the pressure booster (16) is relieved.

17. Method according to one of Claims 14 to 16, **characterized in that** a high-pressure space (36) of the pressure booster (16) is filled via a non-return valve (38), via which it is connected to a low-pressure space (32) of the pressure booster (16).

18. Method according to one of Claims 14 to 17, **characterized in that** a high-pressure space (36) of the pressure booster (16) is filled via a non-return valve, via which it is connected to a leakage system (34).

19. Method according to one of Claims 14 to 18, **characterized in that** a high-pressure space (36) of the pressure booster (16) is relieved via the second valve (20).

20. Method according to one of Claims 13 to 19, **characterized in that** the first valve (18) is transferred continuously or in steps into different opening states having different opening cross sections.

## Revendications

1. Dispositif d'injection de fluide comprenant une buse d'injection (12), une installation de soupapes (18, 20) pour commander l'injection et un élément de réglage (22) pour actionner l'installation de soupape (18, 20),
**caractérisé en ce que**
l'installation de soupapes comprend au moins une première soupape (18) et une seconde soupape (20) qui peuvent être actionnées par l'élément de réglage (22) par l'intermédiaire d'une chambre de couplage hydraulique commun (24).

2. Dispositif d'injection de fluide selon la revendication 1,
**caractérisé en ce que**
pour amplifier une pression primaire, un amplificateur peut être actionné par l'installation de soupapes (18, 20).

3. Dispositif d'injection de fluide selon la revendication 1 ou 2,
**caractérisé en ce que**
l'élément de réglage est un actionneur piézo-électrique (22).

4. Dispositif d'injection de fluide selon la revendication 2 ou 3,
**caractérisé en ce qu'**
il est monté dans un système à rampe-commune (common-rail).

5. Dispositif d'injection de fluide selon une des revendications précédentes,
**caractérisé en ce qu'**
il est commandé par pression.

6. Dispositif d'injection de fluide selon une des revendications 2 à 5,
**caractérisé en ce que**
dans un premier état la première soupape (18) sépare la pression primaire d'une chambre basse pression (32) de l'amplificateur de pression (16), et dans un deuxième état, cette soupape injecte la pression primaire dans cette chambre basse pression (32), tandis que dans un premier état la seconde soupape (20) accouple la chambre basse pression (32) de l'amplificateur de pression (16) à un système de fuite (34), et dans un second état, sépare la chambre basse pression (32) de l'amplificateur (16) du système de fuite (34).

7. Dispositif d'injection de fluide selon une des revendications précédentes,
**caractérisé en ce que**
la première soupape (18) et la seconde soupape (20) sont accordées l'une à l'autre, de manière que l'actionnement de l'élément de réglage (22) peut faire d'abord passer la seconde soupape (20) de son premier état à son second état, et faire ensuite passer la première soupape (18) de son premier état à son second état.

8. Dispositif d'injection de fluide selon une des revendications 2 à 7,
**caractérisé en ce qu'**
une chambre basse pression (32) de l'amplificateur de pression (16) est reliée à une chambre haute pression (36) de cet amplificateur par un clapet anti-retour (38) permettant de remplir la chambre haute pression (36) de l'amplificateur (16), cette chambre étant reliée par un clapet anti-retour à un système de fuite (34).

9. Dispositif d'injection de fluide selon une des revendications 2 à 8,
**caractérisé en ce qu'**
une chambre différentielle (40) de l'amplificateur de pression (16) est reliée par un clapet anti-retour (42) à un système de fuite (34), de sorte que la chambre différentielle (40) n'est pas remplie.

10. Dispositif d'injection de fluide selon une des revendications 2 à 9,
**caractérisé en ce qu'**
une chambre haute pression (36) de l'amplificateur de pression (16) peut être déchargée par la seconde soupape (20).

11. Dispositif d'injection de fluide selon une des revendications précédentes,
**caractérisé en ce que**
la première soupape (18) et/ou la seconde soupape (20) est(sont) une(des) soupape(s) 2/2 voies.

12. Dispositif d'injection de fluide selon une des revendications 1 à 10,
**caractérisé en ce que**
la première soupape (18) et l'élément de réglage (22) sont accordés l'un à l'autre de manière que la première soupape (18) peut être amenée en continu ou par degrés à des états d'ouverture différents présentant des sections d'ouverture différentes.

13. Procédé d'injection de fluide selon lequel on active un élément de réglage (22) qui actionne une installation de soupapes (18, 20) pour ouvrir une buse d'injection (12),
**caractérisé en ce que**
une première soupape (18) et une seconde soupape (20) de l'installation de soupapes (18, 20) sont actionnées par l'élément de réglage (22) par l'intermédiaire d'une chambre hydraulique commune de couplage (24).

14. Procédé selon la revendication 13,
**caractérisé en ce qu'**
un amplificateur de pression (16) est actionné par l'installation de soupapes (18, 20) pour amplifier une pression primaire.

15. Procédé selon la revendication 13 ou 14,
**caractérisé en ce que**
la buse d'injection (12) est ouverte quand dans sa zone d'entrée une pression définie est dépassée.

16. Procédé selon la revendication 14 ou 15,
**caractérisé en ce que**
lorsque l'élément de réglage (22) est actionné, une chambre basse pression (32) de l'amplificateur de pression (16) est désaccouplée d'un système de fuite (34) par la fermeture de la seconde soupape (20), puis la pression primaire est injectée dans la chambre basse pression (32) par ouverture de la première soupape (18), et alors la pression dans une zone d'entrée de la buse (12) dépasse une pression définie, de sorte que la buse (12) s'ouvre, puis la première soupape (18) se ferme et la seconde soupape (20) s'ouvre, de sorte que l'injection se termine et que l'amplificateur de pression est déchargé.

17. Procédé selon une des revendications 14 à 16,
**caractérisé en ce qu'**
une chambre haute pression (36) de l'amplificateur de pression (16) est remplie par un clapet anti-retour (38) qui la relie à une chambre basse pression (32) de l'amplificateur de pression (16).

18. Procédé selon une des revendications 14 à 17,
**caractérisé en ce qu'**
une chambre haute pression (36) de l'amplificateur de pression (16) est remplie par un clapet anti-retour (38) qui la relie à un système de fuite (34).

19. Procédé selon une des revendications 14 à 18,
**caractérisé en ce que**
la chambre haute pression (36) de l'amplificateur de pression (16) est déchargée par la seconde soupape (20).

20. Procédé selon une des revendications 13 à 19,
**caractérisé en ce que**
la première soupape (18) est amenée en continu ou par degrés à différents états d'ouverture présentant des sections d'ouverture différentes.
